# EUROPÄISCHE PATENTANMELDUNG

(11) **EP 2 022 976 A1**
(43) Veröffentlichungstag der Anmeldung: **11.02.2009**
(21) Anmeldenummer: 08104406.7
(22) Anmeldetag: 13.06.2008
(51) Int. Cl.: F02M 57/02, F02M 51/06

(54) **Injektor**

(30) Priorität: 23.07.2007 DE 102007034194
(71) Anmelder: Robert Bosch GmbH, 70442 Stuttgart (DE)
(72) Erfinder: Boecking, Friedrich, 70499 Stuttgart (DE)

(57) **Zusammenfassung**

Injektor einer Kraftstoffeinspritzanlage für eine Brennkraftmaschine, insbesondere in einem Kraftfahrzeug, umfassend einen Injektorkörper (2), der wenigstens ein Spritzloch (7) enthält, eine im Injektorkörper (2) hubverstellbar angeordnete Düsennadel (18) zum Steuern einer Einspritzung von Kraftstoff durch das wenigstens eine Spritzloch (7) und einen im Injektorkörper (2) angeordneten Aktuator (13) zum Antreiben eines im Injektorkörper (2) hubverstellbar angeordneten Übersetzerkolbens (22).

Zur Realisierung eines vereinfachten Aufbaus weist die Düsennadel (18) oder ein die Düsennadel (18) umfassender Nadelverband (29) einen Steuerkolben (30) auf, der als zum Aktuator (13) hin offener Hohlkolben ausgebildet ist und in den der Übersetzerkolben (22) koaxial eintaucht, weist der Übersetzerkolben (22) eine vom wenigstens einen Spritzloch (7) abgewandte Übersetzerfläche (26) auf, und weist der Steuerkolben (39) ein vom wenigstens einen Spritzloch (7) abgewandte Steuerfläche (33) auf, die mit der Übersetzerfläche (26) hydraulisch gekoppelt ist.

## Beschreibung

### Stand der Technik

Die vorliegende Erfindung betrifft einen Injektor einer Kraftstoffeinspritzanlage für eine Brennkraftmaschine, die insbesondere in einem Kraftfahrzeug angeordnet sein kann.

Üblicherweise umfasst ein derartiger Injektor einen Injektorkörper, der wenigstens ein Spritzloch enthält und in dem eine Düsennadel zum Steuern einer Einspritzung von Kraftstoff durch das wenigstens eine Spritzloch hubverstellbar angeordnet ist. Ferner kann im Injektorkörper ein Aktuator angeordnet sein, mit dessen Hilfe ein im Injektorkörper hubverstellbar angeordneter Kolben antreibbar ist. Mit Hilfe dieses Kolbens kann in einem Steuerraum der Druck gesteuert werden. Beispielsweise weist dieser Kolben hierfür eine dem wenigstens einen Spritzloch zugewandte Kolbenfläche auf, die besagten Steuerraum oder einen mit diesem Steuerraum hydraulisch gekoppelten anderen Raum begrenzt. Der Steuerraum ist ferner von einer Steuerfläche begrenzt, die an der Düsennadel oder an einem die Düsennadel umfassenden Nadelverband an einer von wenigstens einem Spritzloch abgewandten Seite angeordnet ist. Über diese Steuerfläche werden abhängig vom Druck im Steuerraum hydraulische Schließkräfte in die Düsennadel eingeleitet. Bei einem Injektor mit invers betriebenem Aktuator wird der Aktuator zum Öffnen der Düsennadel entstromt beziehungsweise entspannt, wodurch er seine axiale Länge verkürzt und in der Folge den damit antriebsgekoppelten Kolben zurückzieht, so dass sich die Kolbenfläche von wenigstens einem Spritzloch entfernt. Hierdurch kommt es im Steuerraum zu einem Druckabfall, der die an der Steuerfläche angreifenden hydraulischen Schließkräfte reduziert, so dass letztlich die an der Düsennadel angreifenden Öffnungskräfte überwiegen und die Düsennadel öffnet. Derartige bekannte Injektoren arbeiten somit mit einer druckabhängigen, direkten Ansteuerung der Düsennadel.

Problematisch ist dabei der invers betriebene Aktuator da üblicherweise bei Injektoren die Schließzeiten der Düsennadel überwiegen, so dass der Aktuator einen vergleichsweise hohen Strombedarf aufweist, relativ viel Wärme abgibt und vergleichsweise schnell altert. Des weiteren ist die zum Ansteuern des Aktuators erforderliche Leistungselektronik entsprechend aufwändig.

### Vorteile der Erfindung

Der erfindungsgemäße Injektor mit den Merkmalen des Anspruchs 1 hat demgegenüber den Vorteil, dass der Aktuator nicht invers betrieben werden muss. Das bedeutet, dass der Injektor nur für die jeweiligen Öffnungsvorgänge der Düsennadel bestromt werden muss. In der Folge reduziert sich der Strombedarf, die Wärmeentwicklung nimmt ab und die Lebenszeit des Aktuators erhöht sich. Gleichzeitig kann die zum Ansteuern des Aktuators benötigte Leistungselektronik einfacher und somit preiswerter gestaltet werden.

Erreicht wird dies bei der Erfindung dadurch, dass der Aktuator mit einem Übersetzerkolben antriebsgekoppelt ist, der in einen als Hohlkolben ausgebildeten Steuerkolben koaxial eintaucht, der seinerseits mit der Düsennadel antriebsgekoppelt ist. Des weiteren besitzen der Übersetzerkolben und der Steuerkolben an einer von wenigstens einem Spritzloch abgewandten Seite eine Übersetzerfläche beziehungsweise eine Steuerfläche, die miteinander hydraulisch gekoppelt sind. Durch eine entsprechende Ausgestaltung des Injektorkörpers, des Übersetzerkolbens und des Steuerkolbens kann erreicht werden, dass ein auf das wenigstens eine Spritzloch zu gerichteter Hub des Übersetzerkolbens einen Druckabfall an der Übersetzerfläche und somit an der Steuerfläche bewirkt, der die an der Steuerfläche angreifenden hydraulischen Schließkräfte soweit reduziert, dass die Düsennadel öffnet. Demzufolge kann der Aktuator normal betrieben werden, so dass er bei geschlossener Düsennadel entstromt beziehungsweise entspannt ist und nur zum Öffnen der Düsennadel bestromt beziehungsweise gespannt werden muss.

Ein besonderer Vorteil des erfindungsgemäßen Injektors kann auch darin gesehen werden, dass es grundsätzlich möglich ist, viele Komponenten eines herkömmlichen Injektors mit invers betriebenem Aktuator zu übernehmen. Beispielsweise können der Injektorkörper, der Aktuator und die Düsennadel direkt übernommen werden. Lediglich der Übersetzerkolben und der Steuerkolben müssen entsprechend der Erfindung adaptiert werden. Hierdurch lässt sich der erfindungsgemäße Injektor vergleichsweise preiswert realisieren. Insbesondere kann auf Konstruktionen zurückgegriffen werden, die sich in der Praxis bewährt haben. Insbesondere kann relativ einfach eine Ausführungsform realisiert werden, bei welcher der Aktuator von dem unter Einspritzdruck stehenden Kraftstoff umspült beziehungsweise in Umfangsrichtung umhüllt ist.

Weitere wichtige Merkmale und Vorteile des erfindungsgemäßen Injektors ergeben sich aus den Unteransprüchen, aus der Zeichnung und aus der zugehörigen Figurenbeschreibung anhand der Zeichnung.

### Zeichnung

Ein Ausführungsbeispiel des erfindungsgemäßen Injektors ist in der Zeichnung dargestellt und wird im folgenden näher erläutert.

Die einzige Fig. 1 zeigt einen stark vereinfachten, prinzipiellen Längsschnitt durch einen Injektor nach der Erfindung.

### Beschreibung des Ausführungsbeispiels

Entsprechend Fig. 1 umfasst ein Injektor 1 einen Injektorkörper 2, der beispielsweise aus mehreren Komponenten zusammengebaut ist. Zum Beispiel umfasst der Injektorkörper 2 hier einen Aktuatorabschnitt 3, einen Nadelabschnitt 4, eine zwischen Aktuatorabschnitt 3 und Nadelabschnitt 4 angeordnete Zwischenplatte 5 sowie eine Verbindungshülse 6 zum Festlegen des Nadelabschnitts 4 und der Zwischenplatte 5 am Aktuatorabschnitt 3, z.B. nach Art einer Überwurfmutter.

Der Injektorkörper 2 enthält in seinem Nadelabschnitt 4 zumindest ein Spritzloch 7, durch das Kraftstoff in einen Einspritzraum 8 einspritzbar ist. Ferner enthält der Injektorkörper 2 einen Zuführpfad 9 der im Betrieb des Injektors 1 dem wenigstens einen Spritzloch 7 unter Einspritzdruck stehenden Kraftstoff zuführt. Im Einbauzustand ist der Injektor 1 über den Zuführpfad 9 an eine hier nicht dargestellte Kraftstoffhochdruckleitung angeschlossen. Der Injektor 1 bildet ebenso wie die Kraftstoffhochdruckleitung einen Bestandteil einer im übrigen nicht gezeigten Kraftstoffeinspritzanlage, die zur Versorgung von Brennräumen einer Brennkraftmaschine mit Kraftstoff dient. Dabei ist die Brennkraftmaschine vorzugsweise in einem Kraftfahrzeug angeordnet.

Der Injektorkörper 2 enthält in seinem Aktuatorabschnitt 3 einen Aktuatorraum 10. Ferner enthält der Injektorkörper 2 in seinem Nadelabschnitt 4 einen Nadelraum 11. Die Zwischenplatte 5 enthält zumindest eine Verbindungsöffnung 12, durch die der Aktuatorraum 10 und der Nadelraum 11 miteinander kommunizieren. Der Zuführpfad 9 ist durch den Aktuatorraum 10, die wenigstens eine Verbindungsöffnung 12 und durch den Nadelraum 11 hindurchgeführt und dementsprechend sind der Aktuatorraum 10 und der Nadelraum 11 mit unter Einspritzdruck stehendem Kraftstoff befüllt.

Im Aktuatorraum 10 ist ein Aktuator 13 angeordnet, der elektrisch betätigbar ist und vorzugsweise als Piezoaktuator ausgestaltet ist. Der Aktuator 13 verändert in Abhängigkeit seiner Bestromung seine axiale Länge parallel zu einer Längsmittelachse 14 des Injektors 1. Beim Bestromen dehnt sich der Aktuator 13 aus, das heißt er wird gespannt. Beim Entstromen zieht sich der Aktuator 13 zusammen, das heißt er wird entspannt. Der Aktuator 13 stützt sich in axialer Richtung mit einem Aktuatorfuß 15 am Injektorkörper 2 ab. Dadurch kann ein vom Aktuatorfuß 15 entfernter Aktuatorkopf 16 in Abhängigkeit der Bestromung des Aktuators 13 entsprechende Aktuatorhübe durchführen. Der Aktuator 13 ist in seiner Ausdehnungsrichtung mit Hilfe einer Öffnungsdruckfeder 17 vorgespannt, die sich hier einerseits am Aktuatorkopf 16 und andererseits am Aktuatorfuß 15 oder am Injektorkörper 2 axial abstützt.

Im Nadelabschnitt 4 des Injektorkörpers 2 ist eine Düsennadel 18 hubverstellbar angeordnet. Die Düsennadel 18 wirkt mit einem Nadelsitz 19 zusammen und dient zum Steuern einer Einspritzung von Kraftstoff durch das wenigstens eine Spritzloch 7. In ihrer Schließstellung sitzt die Düsennadel 18 im Nadelsitz 19 und trennt das wenigstens eine Spritzloch 7 vom Zuführpfad 9. Beim Öffnen hebt die Düsennadel 18 vom Nadelsitz 19 ab und gibt eine Verbindung zwischen dem Zuführpfad 9 und dem wenigstens einen Spritzloch 7 frei, wodurch Kraftstoff durch das wenigstens eine Spritzloch 7 in den Einspritzraum 8 eingedüst werden kann.

Die Düsennadel 18 ist beispielsweise bei 20 im Injektorkörper 2 beziehungsweise in dessen Nadelabschnitt 4 axial geführt gelagert. Der Zuführpfad 9 ist durch diese Führung 20 hindurchgeführt, beispielsweise mittels wenigstens einer Freischlifffläche 21.

Der Aktuator 13 ist über den Aktuatorkopf 16 mit einem Übersetzerkolben 22 antriebsverbunden, beispielsweise über eine Sicherungsscheibe 23. Es ist klar, dass auch andere Verbindungstechniken in Frage kommen. Insbesondere ist auch eine Ausführungsform denkbar, bei welcher der Übersetzerkolben 22 unmittelbar am Aktuator 13 befestigt ist, so dass der Übersetzerkolben 22 und der Aktuatorkopf 16 ein integrales Bauteil bilden. Der Übersetzerkolben 22 ist als Stufenkolben mit einem Kolbenabschnitt 25 und einem Schaftabschnitt 24 ausgestaltet und weist einen Schaftabschnitt 24 und einen Kolbenabschnitt 25 auf. Der Schaftabschnitt 24 ist mit dem Aktuator 13 antriebsverbunden und ist durch die Zwischenplatte 5 axial geführt und gelagert hindurchgeführt. Der Kolbenabschnitt 25 ist im Nadelabschnitt 4 beziehungsweise im Nadelraum 11 angeordnet. Der Übersetzerkolben 22 weist an einer vom wenigstens einen Spritzloch 7 abgewandten Seite eine Übersetzerfläche 26 auf. Diese ist als Ringfläche ausgestaltet und ist definiert durch die Differenz zwischen einem Übersetzerkolbenquerschnitt 27, den der Übersetzerkolben 22 in seinem Kolbenabschnitt 25 aufweist, und einem Übersetzerschaftquerschnitt 28, den der Übersetzerkolben 22 in seinem Schaftabschnitt 24 aufweist.

Die Düsennadel 18 oder ein Nadelverband 29, der zumindest die Düsennadel 18 umfasst, weist an einem von wenigstens einem Spritzloch 7 entfernten Endabschnitt einen Steuerkolben 30 auf. Der Steuerkolben 30 ist als zum Aktuator 13 hin offener Hohlkolben ausgestaltet und ist koaxial zum Übersetzerkolben 22 angeordnet. Dabei taucht der Übersetzerkolben 22 mit seinem Kolbenabschnitt 25 in einen Kolbenabschnitt 31 des Steuerkolbens 30 axial ein und ist darin axial geführt gelagert. Ein Innenquerschnitt 32 des Steuerkolbens 30 in dessen Kolbenabschnitt 31 entspricht daher im wesentlichen dem Außenquerschnitt 27 des Übersetzerkolbens 22 in dessen Kolbenabschnitt 25.

Der Steuerkolben 30 weist an einer vom wenigstens einem Spritzloch 7 abgewandten Seite eine Steuerfläche 33 auf. Die Steuerfläche 33 ist hier als Ringfläche ausgestaltet und durch die Differenz zwischen einem Außenquerschnitt 34, den der Steuerkolben 30 in seinem Kolbenabschnitt 31 aufweist, und dem Innenquerschnitt 32 des Steuerkolbens 30 in seinem Kolbenabschnitt 31 gebildet. Diese Steuerfläche 33 ist mit der am Übersetzerkolben 22 ausgebildeten Übersetzerfläche 26 hydraulisch gekoppelt. Das bedeutet, an beiden Flächen 26, 33 herrschen stets die gleichen Drücke.

Die hydraulische Kopplung zwischen der Steuerfläche 33 und der Übersetzerfläche 26 erfolgt hier über einen Steuerraum 35, der sowohl von der Steuerfläche 33 als auch von der Übersetzerfläche 26 axial begrenzt ist. Der Steuerraum 35 ist außerdem radial innen vom Schaftabschnitt 24 des Übersetzerkolbens 22 begrenzt. Dementsprechend umschließt der Steuerraum 35 den Schaftabschnitt 24 des Übersetzerkolbens 22 ringförmig. Radial außen ist der Steuerraum 35 hier durch eine Dichthülse 36 begrenzt, die radial außen am Kolbenabschnitt 31 des Steuerkolbens 30 hubverstellbar gelagert ist. Gegenüber der Steuerfläche 33 und gegenüber der Übersetzerfläche 26, also an einer dem wenigstens einem Spritzloch 7 zugewandten Seite ist der Steuerraum 35 durch die Zwischenplatte 5 begrenzt. Der Steuerraum 35 ist ringförmig. Durch die Dichthülse 36 ist der Steuerraum 35 vom Nadelraum 11 und somit vom Zuführpfad 9 getrennt.

Die Dichthülse 36 liegt an ihrem vom wenigstens einem Spritzloch 7 abgewandten Ende an der Zwischenplatte 5 an. Dabei ist die Dichthülse 36 mit Hilfe einer Vorspannfeder 37 axial gegen die Zwischenplatte 5 vorgespannt. Hierzu ist die Vorspannfeder 37 einerseits an der Dichthülse 36 und andererseits am Steuerkolben 30 abgestützt, der hierzu einen entsprechenden Bund 38 aufweist.

Der Aktuator 13 ist dabei innerhalb des Aktuatorraums 10 vom unter Einspritzdruck stehenden Kraftstoff in Umfangsrichtung umschlossen beziehungsweise umspült.

Der Steuerkolben 31 ist zusammen mit der Dichthülse 36 im Nadelraum 11 von dem unter Einspritzdruck stehendem Kraftstoff in Umfangsrichtung umschlossen beziehungsweise umströmt.

Die koaxial ineinander angeordneten Kolben, also der Übersetzerkolben 22 und der Steuerkolben 30 schließen zentral einen Kopplerraum 39 ein. Dieser Kopplerraum 39 ist durch wenigstens eine, im Kolbenabschnitt 31 des Steuerkolbens 30 ausgebildete Verbindungsöffnung 40 mit dem Nadelraum 11 hydraulisch gekoppelt. Des weiteren ist im vorliegenden Fall im Kopplerraum 39 eine Schließdruckfeder 41 angeordnet, die sich einerseits am Übersetzerkolben 22 und andererseits am Steuerkolben 30 axial abstützt. Zur Unterbringung der Schließdruckfeder 41 ist auch der Übersetzerkolben 22 als zum wenigstens einen Spritzloch 7 hin offener Hohlkolben ausgestaltet.

Der erfindungsgemäße Injektor 1 arbeitet wie folgt:
In einem Ausgangszustand befindet sich die Düsennadel 18 in ihrer Schließstellung, so dass sie im Nadelsitz 19 sitzt und das wenigstens eine Spritzloch 7 vom Zuführpfad 9 getrennt ist. Im Zuführpfad 9 herrscht Einspritzdruck. Der Aktuator 13 ist unbestromt, also entspannt. Im Kopplerraum 39 herrscht ebenso wie im Steuerraum 35 ebenfalls Einspritzdruck.

Zum Durchführen eines Einspritzvorgangs wird der Aktuator 13 betätigt, also bestromt, wodurch er gespannt wird und sich in axialer Richtung ausdehnt. Dieser Ausdehnungsvorgang wird dabei von der Öffnungsdruckfeder 17 unterstützt. Dementsprechend treibt der Aktuator 13 den Übersetzerkolben 22 zur Durchführung eines Hubs an. In der Folge bewegt sich der Übersetzerkolben 22 relativ zum Steuerkolben 30, der über die Düsennadel 18 am Injektorkörper 2 abgestützt ist. Folglich verkleinert sich das Volumen des Kopplerraums 39. Dabei wird Kraftstoff aus dem Kopplerraum 39 über die wenigstens eine Verbindungsöffnung 40 in den Nadelraum 11 verdrängt. Ein damit gegebenenfalls einhergehender Druckanstieg im Nadelraum 11 ist dabei aufgrund der Volumenverhältnisse vernachlässigbar. Durch die Axialbewegung des Übersetzerkolbens 22 wird jedoch außerdem die den Steuerraum 35 begrenzende Übersetzerfläche 26 in Richtung des wenigstens einen Spritzlochs 5 verstellt, wodurch sich das Volumen des Steuerraums 35 vergrößert. Damit geht ein Druckabfall im Steuerraum 35 einher. In der Folge reduzieren sich die an der Steuerfläche 33 angreifenden hydraulischen Schließkräfte. Dies führt dazu, dass an der Düsennadel 18 die in Öffnungsrichtung wirksamen hydraulischen Kräfte überwiegen, so dass die Düsennadel 18 vom Nadelsitz 19 abhebt. Bei geöffneter Düsennadel 18 ist das wenigstens eine Spritzloch 7 mit dem Zuführpfad 9 verbunden, so dass die Einspritzung von Kraftstoff erfolgen kann.

Zum Beendigen des Einspritzvorgangs wird der Aktuator 13 wieder entstromt beziehungsweise entspannt. In der Folge zieht sich der Aktuator 13 wieder zusammen. Der Übersetzerkolben 22 folgt dem Aktuator 13, wodurch das Volumen des Steuerraums 35 wieder verkleinert wird, darin der Druck ansteigt und die über die Steuerfläche 33 in die Düsennadel 18 eingeleiteten hydraulischen Schließkräfte wieder zunehmen. Die Schließbewegung der Düsennadel 18 wird dabei durch die Schließdruckfeder 41 unterstützt.

Bemerkenswert ist dabei, dass beim vorliegenden Injektor 1 der Aktuator 13 normal, also nicht invers betrieben werden kann, was dazu führt, dass der Aktuator 13 nur für vergleichsweise kurze Zeitspannen für das Öffnen der Düsennadel 18 bestromt werden muss. Die hierzu erforderliche Leistungselektronik kann vergleichsweise einfach ausgelegt werden. Ebenso kann die Lebensdauer des Aktuators 13 dadurch vergrößert werden.

## Patentansprüche

1. Injektor einer Kraftstoffeinspritzanlage für eine Brennkraftmaschine, insbesondere in einem Kraftfahrzeug,
- mit einem Injektorkörper (2), der wenigstens ein Spritzloch (7) enthält,
- mit einer im Injektorkörper (2) hubverstellbar angeordneten Düsennadel (18) zum Steuern einer Einspritzung von Kraftstoff durch das wenigstens eine Spritzloch (7),
- mit einem im Injektorkörper (2) angeordneten Aktuator (13) zum Antreiben eines im Injektorkörper (2) hubverstellbar angeordneten Übersetzerkolbens (22),
- wobei die Düsennadel (18) oder ein die Düsennadel (18) umfassender Nadelverband (29) einen Steuerkolben (30) aufweist, der als zum Aktuator (13) hin offener Hohlkolben ausgebildet ist und in den der Übersetzerkolben (22) koaxial eintaucht,
- wobei der Übersetzerkolben (22) eine vom wenigstens einen Spritzloch (7) abgewandte Übersetzerfläche (26) aufweist,
- wobei der Steuerkolben (39) eine vom wenigstens einen Spritzloch (7) abgewandte Steuerfläche (33) aufweist, die mit der Übersetzerfläche (26) hydraulisch gekoppelt ist.

2. Injektor nach Anspruch 1, **dadurch gekennzeichnet, dass** die Steuerfläche (33) und die Übersetzerfläche (26) einen Steuerraum (35) begrenzen.

3. Injektor nach Anspruch 2, **dadurch gekennzeichnet, dass** der Steuerraum (35) einen Schaftabschnitt (24) des Übersetzerkolbens (22) ringförmig umschließt.

4. Injektor nach Anspruch 2 oder 3, **dadurch gekennzeichnet, dass** am Steuerkolben (30) eine Dichthülse (36) hubverstellbar gelagert ist, die den Steuerraum (35) radial außen begrenzt.

5. Injektor nach Anspruch 4, **dadurch gekennzeichnet, dass** die Dichthülse (36) über eine Vorspannfeder (37) am Steuerkolben (30) oder an der Düsennadel (18) oder am Nadelverband (29) abgestützt ist.

6. Injektor nach Anspruch 4 oder 5, **dadurch gekennzeichnet, dass** sich die Dichthülse (36) an einer Zwischenplatte (5) des Injektorkörpers (2) axial abstützt, durch die der Übersetzerkolben (22) hindurchgeführt ist.

7. Injektor nach einem der Ansprüche 1 bis 6, **dadurch gekennzeichnet, dass** der Steuerkolben (30) in einem Nadelraum (11) des Injektorkörpers (2) angeordnet und in Umfangsrichtung von Kraftstoff umschlossen ist.

8. Injektor nach einem der Ansprüche 1 bis 7, **dadurch gekennzeichnet, dass** der Aktuator (13) in einem Aktuatorraum (10) des Injektorkörpers (2) angeordnet und in Umfangsrichtung von Kraftstoff umschlossen ist.

9. Injektor nach Anspruch 7 oder 8, **dadurch gekennzeichnet,**
- **dass** der Injektorkörper (2) einen Zuführpfad (9) enthält, der dem wenigstens einen Spritzloch (7) unter Einspritzdruck stehenden Kraftstoff zuführt,
- **dass** der Zuführpfad (9) durch den Aktuatorraum (10) und/oder durch den Nadelraum (11) hindurchgeführt ist.

10. Injektor nach einem der Ansprüche 1 bis 9, **dadurch gekennzeichnet, dass** die koaxial ineinander angeordneten Kolben (22, 30) einen Kopplerraum (39) einschließen, der durch den Steuerkolben (30) hindurch mit dem Nadelraum (11) hydraulisch gekoppelt sein kann und/oder in dem eine sich am Übersetzerkolben (22) und am Steuerkolben (30) abstützende Schließdruckfeder (41) angeordnet sein kann.
